# EUROPÄISCHE PATENTSCHRIFT

(11) **EP 3 852 579 B1**
(45) Veröffentlichungstag und Bekanntmachung des Hinweises auf die Patenterteilung: **15.06.2022**
(21) Anmeldenummer: 19765706.7
(22) Anmeldetag: 06.09.2019
(51) Int. Cl.: A47B 88/90

(54) **SCHUBKASTEN UND EINHEIT AUS EINER AUSZUGSFÜHRUNG UND EINEM SCHUBKASTEN**
DRAWER AND UNIT MADE UP OF A PULL-OUT GUIDE AND A DRAWER
TIROIR ET UNITÉ CONSTITUÉE D'UN GUIDE DE TIROIR ET D'UN TIROIR

(30) Priorität: 19.09.2018 DE 102018123054
(43) Veröffentlichungstag der Anmeldung: 28.07.2021
(73) Patentinhaber: Paul Hettich GmbH & Co. KG, 32278 Kirchlengern (DE)
(72) Erfinder: RÜTER, Stefan, 32549 Bad Oeynhausen (DE); MEYER, Bernd, 32469 Petershagen (DE)
(74) Vertreter: Dantz, Jan Henning
(86) Internationale Anmeldenummer: PCT/EP2019/073793
(87) Internationale Veröffentlichungsnummer: WO 2020/058000

(56) Entgegenhaltungen:
- WO-A1-2012/145768
- WO-A1-2018/095820
- DE-A1-102016 103 169
- DE-U1-202013 011 422

## Beschreibung

Die vorliegende Erfindung betrifft einen Schubkasten mit zwei Seitenzargen und einem zwischen den Seitenzargen angeordneten Boden, wobei jede Seitenzarge mehrere voneinander beabstandete Adapter aufweist, an denen der Boden und mindestens eine Abdeckung der Seitenzarge festgelegt ist, wobei an mindestens einem Adapter oder der mindestens einen Abdeckung unterhalb des Bodens ein Führungselement fixiert ist, das zu einer Führungsfläche des Adapters flächenbündig angeordnet ist und eine Einheit aus einer Auszugsführung und einem Schubkasten.

Die WO 2015/091867 offenbart ein Schubladenwandelement, bei dem ein Boden an mehreren Adaptern fixiert ist, die als Profilabschnitte ausgebildet sind. Durch den Einsatz mehrerer Adapter kann die Schublade in größeren Längen bei geringem Materialeinsatz hergestellt werden. Bei der Montage einer solchen Schublade kann es allerdings Probleme geben, wenn die Schublade in Längsrichtung einer Auszugsführung aufgeschoben wird. Dann kann sich eine Kante an der Schiene oder ein Vorsprung in einem Zwischenraum zwischen zwei Adaptern verhaken, und es besteht, die Gefahr, dass eine Abdeckung der Seitenzarge an einem Korpuswinkel oder an anderen Bauteilen beschädigt wird.

Die WO 2018/095820 offenbart einen Schubkasten mit den Merkmalend es Oberbegriffes des Anspruches 1.

Es ist daher Aufgabe der vorliegenden Erfindung, einen Schubkasten zu schaffen, der einfacher an einer Auszugsführung montiert werden kann. Zudem soll eine Einheit aus Auszugsführung und Schubkasten bereitgestellt werden.

Diese Aufgabe wird mit einem Schubkasten mit den Merkmalen des Anspruches 1 gelöst.

Der erfindungsgemäße Schubkasten weist zwei Seitenzargen auf, die jeweils mehrere voneinander beabstandete Adapter und jeweils mindestens eine Abdeckung umfassen, wobei an mindestens einem Adapter oder der mindestens einen Abdeckung unterhalb des Bodens des Schubkastens ein Führungselement fixiert ist, das zu einer Führungsfläche des Adapters flächenbündig angeordnet ist. Dadurch kann eine Führungsfläche des Adapters durch das Führungselement verlängert werden, was ein Einfädeln eines Bauteils zwischen zwei benachbarten Adaptern verhindert. Der Schubkasten kann trotzdem materialsparend hergestellt werden, da mehrere voneinander beabstandete Adapter eingesetzt werden und nur in dem Führungsbereich zur Montage ein zusätzliches Führungselement an mindestens einem Adapter oder der Abdeckung montiert wird. Das Führungselement kann beispielsweise zwischen dem hintersten Adapter benachbart zu einer Rückwand und dem in Längsrichtung der Seitenzarge gesehen davor liegenden Adapter vorgesehen werden. Meist wird bei der Montage der Schubkasten zuerst im hinteren Bereich aufgesetzt, so dass in diesem Bereich das Führungselement wirksam wird.

Gemäß einer bevorzugten Ausgestaltung ist das Führungselement mit einem Halter an einer Aufnahme des Adapters oder einer Aufnahme der Abdeckung einsteckbar. Dadurch lässt sich das Führungselement leicht montieren, insbesondere auch in einem automatisierten Montageverfahren. An dem Führungselement kann ein entsprechender Steg oder Stift zur Einsteckmontage ausgebildet sein.

Das Führungselement überbrückt vorzugsweise einen Abstand zwischen zwei benachbarten Adaptern. Dabei kann der Abstand im Wesentlichen über die volle Länge überbrückt werden, so dass sich die Führungsfläche bei der Montage über die Länge der beiden Adapter und des Führungselementes in Längsrichtung der Seitenzarge erstreckt.

In einer bevorzugten Ausgestaltung weisen die Adapter eine nutförmige Aufnahme für die Aufnahme eines Randes des Bodens auf. In der nutförmigen Aufnahme kann optional auch ein Teil einer Abdeckung vorgesehen sein, die dann zusammen mit dem Boden in der Aufnahme festgelegt wird.

Die Adapter sind vorzugsweise unterhalb des Bodens winkelförmig ausgebildet und besitzen eine vertikal zum Boden ausgerichtete Führungsfläche. Die Führungsfläche an dem Adapter kann dabei die gleiche Höhe aufweisen wie die Führungsfläche an dem Führungselement, optional kann die Führungsfläche an dem Führungselement auch eine geringere vertikale Erstreckung besitzen als die Führungsfläche an dem Adapter.

Das Führungselement kann parallel zur Längsrichtung der Seitenzarge in den Adapter eingesteckt werden. Alternativ kann das Führungselement senkrecht zur Längsrichtung in die Seitenzarge oder eine Aufnahme an der Abdeckung eingesteckt werden.

Die Adapter sind erfindungsgemäß aus einem gebogenen Metallblech hergestellt, um eine stabile Fixierung des Bodens und der Abdeckung zu ermöglichen. Das Führungselement kann aus einem Metallblech oder Kunststoff hergestellt werden.

Gemäß der Erfindung wird auch eine Einheit aus einer Auszugsführung und einem Schubkasten bereitgestellt. Die Auszugsführung kann dabei als Unterflurauszugsführung ausgebildet sein. Die Führungsfläche für die Montage des Schubkastens an der Auszugsführung ist vorzugsweise vertikal ausgerichtet.

Die Erfindung wird nachfolgend anhand mehrerer Ausführungsbeispiele mit Bezug auf die beigefügten Zeichnungen näher erläutert. Es zeigen:
- Figuren 1A und 1B: zwei Ansichten eines Schubkastens an einer Auszugsführung bei der Montage;
- Figuren 2A bis 2C: zwei Detailansichten einer Seitenzarge eines erfindungsgemäßen Schubkastens;
- Figuren 3A bis 3C: mehrere Ansichten einer Seitenzarge eines erfindungsgemäßen Schubkastens gemäß einem zweiten Ausführungsbeispiel, und
- Figuren 4A bis 4C: mehrere Ansichten einer Seitenzarge eines erfindungsgemäßen Schubkastens gemäß einem dritten Ausführungsbeispiel.

Ein Schubkasten 1 umfasst zwei Seitenzargen 2, die über einen Boden 3 miteinander verbunden sind. Ferner ist im rückwärtigen Bereich eine Rückwand 4 zwischen den Seitenzargen 2 angeordnet. In den Figuren 1A und 1B ist keine Frontblende gezeigt. Eine solche Frontblende würde an den beiden frontseitigen Adaptern 5 fixiert, an denen auch Verstellmechaniken zur Positionierung der Frontblende vorgesehen sein können.

Die Seitenzargen 2 sind hohl ausgebildet und von einer Abdeckung 6 an einer Innenseite und einer Abdeckung 7 an einer Außenseite umgeben, die im oberen Bereich durch eine Leiste 8 überdeckt sind. Die Abdeckungen 6 und 7 können auch aus einem Teil hergestellt sein.

Der Boden 3 ist über die Länge der Seitenzarge 2 an mehreren Adaptern gehalten, die jeweils eine nutförmige Aufnahme 30 aufweisen, die einen Rand des Bodens 3 umgibt, wie dies in Figur 1B gezeigt ist.

Der Schubkasten 1 wird an einer Auszugsführung 10 montiert, die eine Führungsschiene 11 mit einem Haltewinkel zur Montage an einem Korpus eines Möbels oder eines Haushaltsgerätes aufweist. An der Führungsschiene 11 ist eine Mittelschiene 12 über Wälzkörper verfahrbar gelagert. Die Mittelschiene 12 dient ferner zur verschiebbaren Lagerung einer Laufschiene 13, an der der Boden 3 des Schubkastens 1 abgestützt ist. An der Auszugsführung 10 kann optional ein stegförmiger Aktivator 15 fixiert sein, der mit einem Selbsteinzug oder einer anderen Einrichtung 14 zum Abbremsen oder Beschleunigen der Laufschiene 13 verbindbar ist.

Für die Montage des Schubkastens 1 an den beiden Auszugsführungen 10 an gegenüberliegenden Seiten wird der Schubkasten 1 zunächst in einem rückwärtigen Bereich auf die Laufschiene 13 aufgesetzt und dann nach hinten verschoben, bis ein Haken 16 an der Laufschiene 13 in ein Befestigungselement an der Rückwand 4 eingreift. Auch andere Mechaniken zur Fixierung des Schubkastens 1 an der Laufscheine 13 können vorgesehen werden. Bei diesem Verschiebevorgang wird der Schubkasten 1 meist schon in einen Korpus eines Möbels oder Haushaltsgerätes eingeschoben, weshalb eine exakte Ausrichtung des Schubkastens in seitliche Richtung vorteilhaft ist, um beispielsweise ein Verhaken der Laufschiene 13 oder eines Vorsprunges zwischen zwei Adaptern an einer Seitenzarge 2 zu vermeiden. Daher sind an einem oder mehreren Adaptern Führungsflächen vorgesehen, wobei in Figur 1B eine Führungsfläche 9 unterhalb des Adapters 5 vertikal nach unten hervorsteht und an einer vertikalen Wand der Laufschiene 13 anliegt.

In den Figuren 2A bis 2C ist ein hinterer Endbereich einer Seitenzarge 2 gezeigt, die einen hinteren Adapter 20 aufweist, der über ein Befestigungselement 24 mit der Rückwand 4 verbindbar ist. Beabstandet von dem aus einem Stahlblech hergestellten Adapter 20 ist ein weiterer Adapter 40 vorgesehen. Über die Länge der Seitenzarge 2 können je nach Länge und Belastung mehrere Adapter vorgesehen sein, um die Abdeckungen 6 und 7 sowie den Boden 3 stabil zu fixieren.

Der Adapter 20 weist zur Fixierung der Abdeckung 6 einen nach oben ragenden Steg 21 auf, der eine Öffnung in einem abgekanteten Steg 18 der Abdeckung 6 durchgreift. Auch der Adapter 40 weist einen nach oben ragenden Steg 41 auf, der eine weitere Öffnung in dem Steg 18 der Abdeckung durchgreift.

Die beiden Adapter 20 und 40 weisen ferner eine nutförmige Aufnahme 30 auf, in die ein Rand des Bodens 3 einfügbar ist. Ein unterer Bereich der Abdeckung 6 ist an die Kontur der nutförmigen Aufnahme 30 angepasst und mit einem winkelförmigen Abschnitt 17 in die nutförmige Aufnahme 30 eingefügt.

Unterhalb der nutförmigen Aufnahme 30 weisen die Adapter 20 und 40 jeweils eine vertikale Führungsfläche 23 und 43 auf, die bei der Montage des Schubkastens 1 für eine Führung sorgen, wie dies in Figur 1B gezeigt ist. Um zu vermeiden, dass zwischen den beiden Adaptern 20 und 40 ein Eingriff einer Kante der Laufschiene 13 oder eines anderen Bauteils stattfindet, ist ein zusätzliches Führungselement 50 vorgesehen, das über einen Halter 51 an dem Adapter 20 montierbar ist. Der Halter 51 ist durch eine vorspringende Lasche gebildet, die in einen Schlitz 25 an dem Adapter 20 einsteckbar ist. Das Führungselement 50 besitzt einen abgewinkelten horizontalen Abschnitt 52 und einen vertikalen Abschnitt als Führungsfläche 53, die sich an die benachbarte Kontur des Adapters 20 anpassen, der einen nutförmigen Abschnitt 22 ausbildet und darunter die vertikale Führungsfläche 23. Das Führungselement 60 weist eine vertikale Führungsfläche 53 auf, die im wesentlichen flächenbündig zu der Führungsfläche 23 des benachbarten Adapters 20 angeordnet ist, wie dies aus Figur 2A ersichtlich ist. Zur Ausrichtung des Führungselementes ist an der Führungsfläche 23 ein Vorsprung 54 angeformt, der die Führungsfläche 23 hintergreift. Die Führungsfläche 53 des Führungselementes 50 überbrückt dabei den Abstand zwischen dem rückseitigen Adapter 20 und dem benachbarten Adapter 40 in einem mittleren Bereich der Seitenzarge 2. Daher ist die Führungsfläche 53 des Führungselementes 50 auch flächenbündig zu der Führungsfläche 43 des Adapters 40 ausgerichtet, so dass bei der Montage die gesamte Wegstreckt der Führungsflächen 23, 53 und 43 genutzt werden kann, um den Schubkasten 1 an der Auszugsführung 10 zu montieren.

Das Führungselement 50 kann beispielsweise aus Kunststoff oder Metall hergestellt sein und in einem automatisierten Verfahren an dem Adapter 20 durch Einstecken montiert werden.

In den Figuren 3A bis 3C ist ein modifiziertes Ausführungsbeispiel eines Führungselementes 60 gezeigt, das an einer Seitenzarge 2 montiert wird. Die Gestaltung der Adapter 20 und 40 sowie die Abdeckung 6 sind wie bei dem vorangegangenen Ausführungsbeispiel ausgebildet, bis auf eine Aufnahme 19, die an einem unteren winkelförmigen Abschnitt 17 der Abdeckung 6 angebracht ist. In die Aufnahme 19 kann ein Halter 62 in Form einer Lasche eingefügt werden, die an einem Führungselement 60 ausgebildet ist. Das Führungselement 60 ist winkelförmig ausgebildet und der Kontur der nutförmigen Aufnahme 30 angepasst. Das Führungselement 60 weist eine Führungsfläche 63 in Form eines vertikalen Steges auf, der sich unterhalb der nutförmigen Aufnahme 30 erstreckt, wie dies insbesondere in Figur 3B gezeigt ist. Durch die Führungsfläche 63 wird der Abstand zwischen den beiden Führungsflächen 23 und 43 überbrückt, die eine zusammenhängende Führungsfläche bei der Montage ausbilden.

Bei den Ausführungsbeispielen der Figuren 2 und 3 besitzen die Führungsflächen 53 und 63 die gleiche Höhe in vertikale Richtung wie die benachbarten Führungsflächen 23 und 43. In den Figuren 4A bis 4C ist ein modifiziertes Ausführungsbeispiel gezeigt, bei dem die Seitenzarge 2 an dem Adapter 20 ein Führungselement 70 aufweist, das eine Führungsfläche in Form eines Steges 72 besitzt, die eine geringe Höhe in vertikale Richtung besitzt als die benachbarten Führungsflächen 23 und 43. Auch durch den Steg 72 kann allerdings eine Führung bei der Montage bewirkt werden, da sich der Steg 72 im Wesentlichen flächenbündig benachbart zu der Führungsfläche 23 und 43 erstreckt. Das Führungselement 70 weist einen Befestigungsabschnitt 71 auf, der an dem Adapter 20 im Bereich der nutförmigen Abschnitt 22 fixiert wird.

Die Führungselemente 50, 60 und 70 können an einem Adapter 20 durch Einschieben oder Einschwenken befestigt werden, wobei optional auch eine Verrastung oder andere mechanische Festlegung erfolgen kann. Das Führungselement muss sich dabei nicht über die gesamte Länge des Abstandes zwischen zwei Adaptern 20 und 40 erstrecken, sondern kann optional auch kürzer ausgebildet sein. Eine Überbrückung des Abstandes ist jedoch im Hinblick auf die Montage vorteilhaft.

In den dargestellten Ausführungsbeispielen ist ein Führungselement jeweils zwischen zwei Adaptern 20 und 40 dargestellt. Es ist natürlich auch möglich, an jeder Seitenzarge 2 mehr als nur ein Führungselement 50, 60 oder 70 zwischenzwei Adaptern vorzusehen, um den Führungsbereich bei der Montage noch weiter zu verlängern.

### Bezugszeichenliste

- 1: Schubkasten
- 2: Seitenzarge
- 3: Boden
- 4: Rückwand
- 5: Adapter
- 6: Abdeckung
- 7: Abdeckung
- 8: Leiste
- 9: Führungsfläche
- 10: Auszugsführung
- 11: Führungsschiene
- 12: Mittelschiene
- 13: Laufschiene
- 14: Einrichtung
- 15: Aktivator
- 16: Haken
- 17: Abschnitt
- 18: Steg
- 19: Aufnahme
- 20: Adapter
- 21: Steg
- 22: nutförmiger Abschnitt
- 23: Führungsfläche
- 24: Befestigungselement
- 25: Schlitz
- 30: Aufnahme
- 40: Adapter
- 41: Steg
- 43: Führungsfläche
- 50: Führungselement
- 51: Halter
- 52: Abschnitt
- 53: Führungsfläche
- 54: Vorsprung
- 60: Führungselement
- 62: Halter
- 63: Führungsfläche
- 70: Führungselement
- 71: Befestigungsabschnitt
- 72: Steg

## Patentansprüche

1. Schubkasten (1) mit zwei Seitenzargen (2) und einem zwischen den Seitenzargen (2) angeordneten Boden (3), wobei jede Seitenzarge (2) mehrere voneinander beabstandete Adapter (5, 20, 40) aufweist, an denen der Boden (3) und mindestens eine Abdeckung (6, 7) der Seitenzarge (2) festgelegt ist, wobei an mindestens einem Adapter (20, 40) oder der mindestens einen Abdeckung (6, 7) unterhalb des Bodens (3) ein Führungselement (50, 60, 70) fixiert ist, das zu einer Führungsfläche (23) des Adapters (20) flächenbündig angeordnet ist, **dadurch gekennzeichnet, dass** die Adapter (20, 40) aus einem gebogenen Metallblech hergestellt sind und eine Führungsfläche des Adapters (5, 20, 40) durch das Führungselement (50, 60, 70) verlängert ist, und nur in dem Führungsbereich zur Montage das Führungselement (50, 60, 70) an mindestens einem Adapter oder der Abdeckung montiert ist.

2. Schubkasten nach Anspruch 1, **dadurch gekennzeichnet, dass** das Führungselement mit einem Halter (51, 62, 71) in einer Aufnahme (25) an dem Adapter (20) oder der Abdeckung (6, 7) eingesteckt ist.

3. Schubkasten nach einem der Ansprüche 1 bis 2, **dadurch gekennzeichnet, dass** das Führungselement (50, 60, 70) an der zum Boden zugewandten Abdeckung (6) angeordnet ist.

4. Schubkasten nach Anspruch 1 oder 3, **dadurch gekennzeichnet, dass** das Führungselement (50, 60, 70) einen Abstand zwischen zwei benachbarten Adaptern (20, 40) teilweise oder vollständig überbrückt.

5. Schubkasten nach einem der vorhergehenden Ansprüche, **dadurch gekennzeichnet, dass** die Adapter (5, 20, 40) eine nutförmige Aufnahme (30) für die Aufnahme eines Randes des Bodens (3) aufweisen.

6. Schubkasten nach einem der vorhergehenden Ansprüche, **dadurch gekennzeichnet, dass** die Adapter (20, 40) unterhalb des Bodens (3) winkelförmig ausgebildet sind und die Führungsfläche (23) im eingebauten Zustand vertikal ausgerichtet ist.

7. Schubkasten nach einem der vorhergehenden Ansprüche, **dadurch gekennzeichnet, dass** das Führungselement (50) parallel zur Längsrichtung der Seitenzarge (2) in den Adapter (20) oder Abdeckung (6, 7) einsteckbar ist.

8. Schubkasten nach einem der Ansprüche 1 bis 6, **dadurch gekennzeichnet, dass** das Führungselement (60) senkrecht zur Längsrichtung der Seitenzarge (2) in eine Aufnahme (19) an der Abdeckung (6,7) oder dem Adapter (20, 40) einsteckbar ist.

9. Schubkasten nach einem der Ansprüche 1 bis 8, **dadurch gekennzeichnet, dass** das Führungselement (70) eine geringere Dicke besitzt als die Führungsfläche (23) des Adapters (20).

10. Einheit aus einer Auszugsführung (10) und einem Schubkasten (1) nach einem der vorhergehenden Ansprüche.

11. Einheit nach Anspruch 10, **dadurch gekennzeichnet, dass** die Auszugsführung (10) als Unterflurauszugsführung ausgebildet ist.

12. Einheit nach Anspruch 10 oder 11, **dadurch gekennzeichnet, dass** die Führungsfläche (23) vertikal an dem Adapter (20) ausgerichtet ist.

## Claims

1. Drawer (1) having two side frames (2) and a base (3) arranged between the side frames (2), wherein each side frame (2) has a plurality of adapters (5, 20, 40) which are spaced apart from one another and to which the base (3) and at least one cover (6, 7) of the side frame (2) are fixed, whereby a guide element (50, 60, 70) is fixed to at least one adapter (20, 40) or the at least one cover (6, 7) below the base (3), which guide element (50, 60, 70) is arranged in a flush manner relative to a guide surface (23) of the adapter (20), **characterized in that** the adapters (20, 40) are made of a bent metal sheet and a guide surface of the adapter (20, 40) is extended by the guide element (50, 60, 70), and the guide element (50, 60, 70) is fixed for mounting to at least one adapter or to the cover in the guide area only.

2. Drawer according to claim 1, **characterized in that** the guide element is inserted with a holder (51, 62, 71) in a receptacle (25) on the adapter (20) or the cover (6, 7).

3. Drawer according to one of claims 1 to 2, **characterized in that** the guide element (50, 60, 70) is arranged on the cover (6) facing the base.

4. Drawer according to claim 1 or 3, **characterized in that** the guide element (50, 60, 70) partially or completely bridges a distance between two adjacent adapters (20, 40).

5. Drawer according to one of the preceding claims, **characterized in that** the adapters (5, 20, 40) have a groove-shaped receptacle (30) for accommodating an edge of the base (3).

6. Drawer according to one of the preceding claims, **characterized in that** the adapters (20, 40) below the base (3) are of angular design and the guide surface (23) is aligned vertically in the installed state.

7. Drawer according to one of the preceding claims, **characterized in that** the guide element (50) can be inserted into the adapter (20) or cover (6, 7) parallel to the longitudinal direction of the side frame (2).

8. Drawer according to one of claims 1 to 6, **characterized in that** the guide element (60) can be inserted perpendicularly to the longitudinal direction of the side frame (2) into a receptacle (19) on the cover (6, 7) or the adapter (20, 40).

9. Drawer according to one of claims 1 to 8, **characterized in that** the guide element (70) has a smaller thickness than the guide surface (23) of the adapter (20).

10. Unit consisting of a pull-out guide (10) and a drawer (1) according to one of the preceding claims.

11. Unit according to claim 10, **characterized in that** the pull-out guide (10) is designed as an underfloor pull-out guide.

12. Unit according to claim 11 or 12, **characterized in that** the guide surface (23) is vertically aligned with the adapter (20).

## Revendications

1. Tiroir (1) comportant des cadres latéraux (2) ainsi qu'un fond (3) installé entre les cadres latéraux (2),
- chaque cadre latéral (2) ayant plusieurs adaptateurs (5, 20, 40) écartés les uns des autres et auxquels est fixé le fond (3) et au moins un capot (6, 7) des cadres latéraux (2),
- un élément de guidage (50, 60, 70) étant fixé à au moins un adaptateur (20, 40) ou à au moins un capot (6, 7) sous le fond (3),
tiroir **caractérisé en ce que**
les adaptateurs (20, 40) sont réalisés en tôle pliée et,
une surface de guidage (23) de l'adaptateur (5, 20, 40) est prolongée par l'élément de guidage (50, 60, 70) et installée sur au moins un adaptateur (20) sur le capot seulement dans la zone de guidage pour le montage de l'élément de guidage (50, 60, 70).

2. Tiroir selon la revendication 1,
**caractérisé en ce que**
l'élément de guidage est engagé par un support (51, 62, 71) dans un logement (25) de l'adaptateur (20) ou du capot (6, 7).

3. Tiroir selon l'une des revendications 1 à 2,
**caractérisé en ce que**
l'élément de guidage (50, 60, 70) est installé sur le capot (6) tournée vers le fond.

4. Tiroir selon l'une des revendications 1 ou 3,
**caractérisé en ce que**
l'élément de guidage (50, 60, 70) chevauche partiellement ou totalement l'intervalle entre deux adaptateurs (20, 40) voisins.

5. Tiroir selon l'une des revendications précédentes,
**caractérisé en ce que**
les adaptateurs (5, 20, 40) ont un logement (30) en forme de rainure pour recevoir un bord du fond (3).

6. Tiroir selon l'une des revendications précédentes,
**caractérisé en ce que**
sous le fond (3), l'adaptateur (20, 40) a une forme angulaire et la surface de guidage (23) est orientée verticalement dans sa position de montage.

7. Tiroir selon l'une des revendications précédentes,
**caractérisé en ce que**
l'élément de guidage (50) s'engage parallèlement à la direction longitudinale du cadre latéral (2) dans l'adaptateur (20) ou dans la couverture (6, 7).

8. Tiroir selon l'une des revendications 1 à 6,
**caractérisé en ce que**
l'élément de guidage (60) s'engage perpendiculairement à la direction longitudinale du cadre latéral (2) dans un logement (19) du capot (6, 7) ou de l'adaptateur (20, 40).

9. Tiroir selon l'une des revendications 1 à 8,
**caractérisé en ce que**
l'élément de guidage (70) a une épaisseur inférieure à la surface de guidage (23) de l'adaptateur (20).

10. Unité formée d'un guidage d'extraction (10) et d'un tiroir (1) selon l'une des revendications précédentes.

11. Unité selon la revendication 10,
**caractérisée en ce que**
le guidage d'extraction (10) est réalisé sous la forme d'un guidage sous le fond.

12. Unité selon la revendication 10 ou 11,
**caractérisée en ce que**
la surface de guidage (23) est orientée verticalement sur l'adaptateur (20).
